# EUROPÄISCHE PATENTSCHRIFT

(11) **EP 1 567 027 B1**
(45) Veröffentlichungstag und Bekanntmachung des Hinweises auf die Patenterteilung: **16.07.2008**
(21) Anmeldenummer: 03758036.2
(22) Anmeldetag: 22.10.2003
(51) Int. Cl.: A43B 5/00, A43C 15/16

(54) **SPORTSCHUH**
SPORTS SHOE
CHAUSSURE DE SPORT

(30) Priorität: 26.10.2002 DE 10249995; 23.12.2002 DE 10261907; 13.03.2003 DE 10310975
(43) Veröffentlichungstag der Anmeldung: 31.08.2005
(73) Patentinhaber: Drollinger, Andrea, 75331 Engelsbrand (DE)
(72) Erfinder: DROLLINGER, Andrea, 75331 Engelsbrand (DE); DROLLINGER, Frank, 75331 Engelsbrand (DE)
(74) Vertreter: Twelmeier Mommer & Partner
(86) Internationale Anmeldenummer: PCT/EP2003/011674
(87) Internationale Veröffentlichungsnummer: WO 2004/037030

(56) Entgegenhaltungen:
- FR-A- 2 565 469
- FR-A- 2 828 792
- US-A- 5 243 776
- US-A- 5 906 388
- US-A- 6 035 559

## Beschreibung

Die Erfindung geht von einem Sportschuh mit den im Oberbegriff des Anspruchs 1 angegebenen Merkmalen aus. Ein solcher Sportschuh ist aus der US 6,035,559 A bekannt.

Golfschuhe haben eine mehr oder weniger profilierte Kunststoffsohle, welche zur Erhöhung ihrer Griffigkeit und zur Erhöhung der Standfestigkeit des Golfspielers vorspringende Eingriffselemente hat, insbesondere, Spikes, die mehr oder weniger tief in die Grasnarbe oder in den Erdboden eindringen. Spikes gibt es aus Stahl, aus Keramik und als sogenannte Softspikes auch aus Kunststoff. Softspikes sind auf manchen Golfplätzen vorgeschrieben, weil sie den Golfplatz weniger stark beanspruchen sollen als Spikes aus Stahl oder Keramik. Spikes können in der Sohle fest verankert oder austauschbar sein. Im zuletzt genannten Fall ist es üblich, in der Sohle Gewindelöcher vorzusehen, z.B. metallische Gewindebuchsen in die Sohle einzubetten, in welche Spikes, die ein passendes Außengewinde haben, eingedreht werden können.
Beim Golfschwung, insbesondere beim Abschlag, wird angestrebt, dass der Oberkörper und die Hüfte des Spielers um eine raumfeste Achse gedreht werden, die mit der Wirbelsäule zusammenfallen soll. Um diese Achse soll der Spieler den Golfschläger zunächst aufschwingen, rückschwingen, dann abschwingen, vorschwingen, durch die Ballposition hindurchschwingen und schließlich unter Drehung des Oberkörpers und der Hüfte den Schwung in Richtung des angepeilten Ziels fortsetzen und so zu Ende führen, dass die Brust und das Becken in die Flugrichtung des Golfballes gedreht werden. Am Ende des Schwunges hat der Spieler eine Körperhaltung, in welcher er mit zum Ziel weisender Brust und Becken zum Ziel blickt, wobei jedoch beim Rechtshänder der linke Fuß in seiner ursprünglichen Ausrichtung, quer zur Ziellinie, verblieben, aber deutlich in Zielrichtung abgeknickt ist, so dass die Außenkante des linken Fußes gegen den Boden weist und die Innenkante des linken Fußes angehoben ist, während der rechte Fuß unter starkem Anheben der Ferse in Richtung des Ziels gedreht ist. Beim Linkshänder sind demgegenüber die Rolle des rechten und linken Fußes vertauscht, so daß der linke Fuß abknickt und die rechte Ferse angehoben wird. Der Körper erfährt beim Golfschwung eine starke Torsion, die sich vom Fuß bis hoch in die Wirbelsäule fortsetzt und Bänder sowie Gelenke stark beansprucht. Insbesondere Golfspieler, welche häufig ihren Sport ausüben, welche körperlich nicht durchtrainiert und/oder schon älter sind, und das ist bei Golfspielern eher die Regel, haben deshalb häufig mit Zerrungen, Dehnungen, Verspannungen, Verrenkungen und/oder Schmerzen im Bereich des Rückens und der Beine zu kämpfen. Das verhindert auch ein aus der DE 100 30 917 A1 bekannter Golfschuh nicht, welcher am Hacken einen verdrehbaren Teller mit Spikes aufweist.

Der aus der US 6,035,559 A bekannte Sportschuh hat als Eingriffselemente z. B. Stollen, welche sich auf einem oder zwei kreisförmigen Drehtellern im Vorderfußbereich und gegebenenfalls auf einem weiteren kreisförmigen Drehteller im Fersenbereich befinden. Dieser Sportschuh hat den Nachteil, dass er - mit Spikes oder Stollen ausgerüstet - bei normalem Stand praktisch nicht verschwenkt werden kann. Hinzu kommt, dass eine Drehung mittels eines Drehtellers im Vorderfußbereich praktisch nur nach Anheben der Ferse möglich und ergonomisch ungünstig wäre. Für Golfsport ist der bekannte Schuh völlig ungeeignet.

Der vorliegenden Erfindung liegt die Aufgabe zugrunde, einen Weg aufzuzeigen, wie die Belastungen und schädlichen Auswirkungen auf den Körper, welche bei den unnatürlichen Schwungbewegungen auftreten, wie sie beim Golfschwung durchgeführt werden, gemildert werden können.

Diese Aufgabe wird gelöst durch einen Sportschuh mit den im Patentanspruch 1 angegebenen Merkmalen. Vorteilhafte Weiterbildungen der Erfindung sind Gegenstand der Unteransprüche.

Nachfolgend wird die Erfindung nur anhand der Verhältnisse beim Rechtshänder erläutert. Für einen Linkshänder gelten die Erläuterungen entsprechend.

Trägt ein Golfspieler, der Rechtshänder ist, einen herkömmlichen Golfschuh, dann kann der linke Fuß, welcher beim Durchschwung für die nötige Standsicherheit sorgen muss, dem Schwung nicht folgen, weil sich die Spikes in den Boden bzw. in die Grasnarbe eingegraben haben. Es ist dem Golfer aber auch nicht möglich, den linken Fuß im Durchschwung in ähnlicher Weise anzuheben und in die Schwungebene zu drehen wie den rechten Fuß, denn dann würde er unter der Wucht des Schwungs den Halt verlieren und vornüber stürzen.

Bei Verwendung eines erfindungsgemäßen Sportschuhs ist das ganz anders: Zwar krallen sich auch bei einem erfindungsgemäßen Sportschuh die Spikes in den Untergrund, doch kann sich der Schuh trotzdem um einen begrenzten Winkel aus der ursprünglichen Standposition heraus in die Richtung des Zieles drehen, weil die Spikes entlang eines Kreisbogens geführt sind, vorzugsweise dadurch, dass die Spikes auf einem oder mehreren bewegbaren Trägern vorgesehen sind, welche mittels einer kreisbogenförmig ausgebildeten oder entlang des Kreisbogens führenden Führungseinrichtung geführt und gehalten ist. Deshalb kann sich der Schuh gegenüber den Spikes, die im Boden verankert sind, entsprechend verdrehen. Die Drehung des linken Schuhs erfolgt, ohne dass die Standsicherheit des Golfspielers gefährdet wird, denn die Spikes des linken Schuhs verbleiben während der vom Schwung ausgelösten Drehung ja im Boden.

Die Erfindung hat große Vorteile:
- Die Torsion des Körpers, der Hüfte, der Knie- und Knöchelgelenke, beim Schwung wird verkleinert. Selbst wenn die Torsion nur um wenige Grade verkleinert wird, bedeutet das bereits eine große Entlastung und Erleichterung, weil die Drehung bei herkömmlichen Golfschuhen mit zunehmendem Drehwinkel beschwerlicher wird und die letzten Grade der Drehung die beschwerlichsten und für den Körper belastendsten sind und für manchen Spieler ein Erreichen oder Überschreiten seiner körperlichen Leistungsgrenze bedeuten. Etwas weniger Torsion bedeutet daher für den Spieler bereits, dass seine Bänder bei der Körperdrehung nicht mehr überdehnt und seine Gelenke nicht mehr überlastet werden.

◆ Die Verletzungsgefahr ist insbesondere im Bereich der Wirbelsäule und im Bereich der Fuß- und Kniegelenke stark verringert. Die Gefahr von Verrenkungen oder gar eines Bandscheibenvorfalls wird wesentlich verringert.
◆ Die Standsicherheit wird in der Endphase des Schwungs erhöht, weil das Gewicht des Golfspielers im Verlauf der Drehung des Schuhs von der Außenkante in Richtung zum Vorderfuß verlagert wird. Mit dem Vorderfuß läßt sich eine Schwungbewegung am leichtesten und sichersten abfangen.
◆ Das Golfspielen ist weniger anstrengend und ermüdend.
◆ Überraschenderweise beobachtet man auch eine erhebliche Verbesserung der Zielgenauigkeit beim Schlagen von Golfbällen. Dieses Ergebnis ist zwar unerwartet, aber höchst erfreulich, denn es steigert die Spielstärke und damit die Freude am Spiel.

Die Spikes können einzeln in hinterschnitten ausgebildeten, bogenförmigen Nuten geführt sein. Vorzugsweise befinden sie sich auf einem bogenförmig verschiebbaren Träger. Grundsätzlich genügt es, Spikes nur auf einen einzigen Träger vorzusehen, zweckmäßig im Vorderfußbereich der Sohle. Sieht man nur einen einzigen Träger vor, dann vorzugsweise in einer Ausführungsform, welche so breit ist, dass sie mehrere Spikes oder andere Eingriffselemente nebeneinander und hintereinander aufnehmen kann. Im Fersenbereich sind Spikes vorteilhaft, aber zur Ausführung der Erfindung nicht unbedingt erforderlich. Vorzugsweise befinden sich jedoch auch im Fersenbereich ein oder zwei Träger, welche mit einem oder mehreren Trägern im Vorderfußbereich zusammenwirken und deren Führungseinrichtungen den Krümmungsmittelpunkt gemeinsam haben, so dass die Drehung des Fußes um einen definierten Drehpunkt erfolgen kann. Das soll jedoch nicht bedeuten, dass die Lage der Krümmungsmittelpunkte, um die sich die verschiedenen Träger bewegen, nicht ein wenig auseinander fallen darf; die Krümmungsmittelpunkte dürfen jedoch nicht so weit auseinander fallen, dass dadurch die Fähigkeit des Schuhs, eine Drehbewegung zu vollführen, verhindert wird. Dabei ist zu berücksichtigen, dass die Spikes nicht völlig unverrückbar im Untergrund stecken, da der Untergrund (insbesondere eine Grasnarbe) etwas nachgiebig ist.

Wie bei herkömmlichen Golfschuhen können Stahlspikes, keramische Spikes oder Softspikes verwendet werden; die Spikes können fest oder auswechselbar auf den Trägern vorgesehen sein. In dieser Hinsicht unterliegt die Erfindung keinerlei Einschränkungen. Anstelle von Spikes können auch andere Eingriffselemente, zum Beispiel beim Formen der Träger gebildete Vorsprünge aus Kunststoff vorgesehen sein, welche ähnlich wie Spikes die Trittsicherheit und Standfestigkeit erhöhen.

Vorzugsweise sind die Spikes bzw. der Träger zwischen einer Ausgangsstellung und einer Endstellung hin- und herbewegbar. Dann bleiben die Spikes bzw. der Träger und seine Führungseinrichtung während der gesamten Bewegung in einem gegenseitigen Eingriff. Für einfachere Anwendungen, zum Beispiel für Trainingszwecke, kann auf eine definierte Ausgangsstellung und auf eine definierte Endstellung relativ zur Sohle des Sportschuhs aber verzichtet werden. Wenn dann infolge des Schwunges der Träger aus seiner Führungseinrichtung herausgleiten sollte, muß er vor dem nächsten Schwung erst wieder in die Führungseinrichtung eingeführt werden. Das Herausgleiten der Träger aus ihren Führungseinrichtungen kann für Trainingszwecke aber auch Vorteile haben, weil die im Boden steckenden Spikes die Träger an Ort und Stelle halten und dadurch die Ausgangsstellung der Füße für den nächsten Schwung markieren.

Für den gewöhnlichen Spielbetrieb wird es jedoch bevorzugt, wenn die Träger von der Führungseinrichtung unverlierbar am Schuh gehalten sind.

Wenn der Sportschuh so ausgebildet ist, daß der jeweilige Träger aus seiner Führungseinrichtung ein Stück weit herausgleiten kann, dann ist zwischen dem Träger und seiner Führungseinrichtung vorzugsweise ein Anschlag ausgebildet, an welchem der Träger zur Begrenzung der Länge, um welche er aus der Führungseinrichtung herausgleiten kann, anschlägt. Ein solcher Anschlag kann zum Beispiel dadurch gebildet sein, daß sowohl in der Führungseinrichtung als auch an dem dazugehörigen Träger eine Schulter ausgebildet ist und diese beiden Schultern beim Herausgleiten des Trägers aus seiner Führungseinrichtung aufeinander treffen.

Die Träger müssen, nachdem sie infolge einer Schwungbewegung verschoben worden sind, in ihre Ausgangsstellung zurückgeschoben werden können. Das kann dadurch geschehen, daß der Sportler mit dem Fuß eine Drehung in entgegengesetzter Richtung vollführt, bevor er ihn anhebt und die Spikes aus dem Boden zieht. Eine komfortablere Möglichkeit besteht darin, daß in jeder Führungseinrichtung eine Rückholfeder vorgesehen ist, welche den Träger selbsttätig in seine Ausgangsstellung zurückholt. Bei der Rückholfeder kann es sich zum Beispiel um eine Wendelfeder oder um eine Luftfeder handeln.

Vorzugsweise ist der jeweilige Träger kürzer als seine Führungseinrichtung, die ihn aufnimmt. Bei einer Führungseinrichtung, die beidseitig geschlossen ist, ist es Voraussetzung für die Verschiebbarkeit. Bei Führungseinrichtungen, die an einem Ende offen sind, ist diese Weiterbildung zweckmäßig, wenn eine Rückholfeder vorgesehen ist. Um eine Rückholfeder vorzusehen, ist diese Weiterbildung jedoch nicht zwingend, denn die Rückholfeder könnte auch im Inneren des Trägers verlaufen. An jenem Ende der Führungseinrichtung, an welchem der Träger in seiner Ausgangsstellung anschlägt, könnte die Rückholfeder mit ihrem einen Ende verankert sein und am abgewandten Ende des Trägers könnte sie mit ihrem anderen Ende verankert sein. In diesem Fall steht die gesamte Länge der Führungseinrichtung für eine Verschiebung des Trägers zur Verfügung.

Es ist bevorzugt, wenn die Träger im Verlauf der Drehbewegung nicht vollständig aus der Führungseinrichtung oder aus der Sohle herausgleiten. Auch bei einem Abknicken des Fußes sollen sie in oder an ihren Führungseinrichtungen, in denen sie verschieblich untergebracht sind, sicher gehalten bleiben. Das erreicht man am besten durch einen Formschluss zwischen Führungseinrichtung und Träger, insbesondere durch Führungseinrichtungen in Gestalt von beidseitig hinterschnittene Nuten, in welche ein komplementär ausgebildeter Schieber formschlüssig eingreift, welcher als Träger für Spikes dient. Nut- und Federverbindungen, insbesondere Schwalbenschwanzverbindungen, sind besonders geeignet.

Vorzugsweise können die Träger nur in einer Richtung aus der Führungseinrichtung herausgleiten, während sie gegen ein Herausgleiten in der anderen Richtung durch einen Anschlag gehindert sind.

Gegen ein vollständiges Herausgleiten aus der Führungseinrichtung bzw. aus der Schuhsohle werden die Träger vorzugsweise durch einen Anschlag gesichert. Das Zurückführen der Träger in die Führungseinrichtung bzw. in die Sohle kann dadurch geschehen, dass der Spieler die Träger mit dem gegenüberliegenden Fuß zurückstößt. Vorzugsweise ist jedoch eine Rückholfeder vorgesehen, insbesondere eine Luftfeder.

Bei einem Schuh, bei welchem die Träger zu einer Seite aus ihrer Führungseinrichtung herausgleiten können, sollen sie soweit zurückgeholt werden oder zurückgeschoben werden können, daß sie nicht mehr über den seitlichen Rand der Sohle vorstehen. Vorzugsweise schließen sie in ihrer Ausgangsstellung bündig mit dem seitlichen Rand der Sohle ab, über welchen hinweg sie vorschiebbar sind.

Die Richtung, in welcher die Träger bei einer Körperdrehung gleiten, ist im Bereich der Ferse vorzugsweise eine andere, als im Bereich des Vorderfußes. Der gemeinsame Krümmungsmittelpunkt sollte zwischen dem Absatz des Schuhs und dem Vorderfuß liegen. Am besten liegt er ungefähr dort, wo die Wölbung der Fußsohle eines gesunden Fußes ihren Zenith hat.

Die Träger können aus Metall oder aus einem Kunststoff bestehen. Vorzugsweise bestehen sie aus einem Kunststoff mit ähnlichen Eigenschaften wie der Kunststoff, aus welchem die Sohle des Schuhs im übrigen besteht. Die Träger haben dann ein Verformungsvermögen, welches dem Verformungsvermögen der übrigen Sohle angepasst ist, insbesondere hinsichtlich ihrer Biegsamkeit. Das ist für ein bequemes Laufen günstig, ohne die Funktion des Trägers zu beeinträchtigen, besonders wenn der Träger ein Schieber ist und die Führungseinrichtung eine in der Sohle vorgesehene Nut ist, welche den Schieber aufnimmt.

Als Führungseinrichtung in der Sohle eine Nut vorzusehen und als Träger einen Schieber vorzusehen, welcher von der Nut aufgenommen und darin gehalten wird, hat den Vorteil, dass die Erfindung in die Sohle des Sportschuhs integriert wird, dadurch besonders wenig aufträgt und ein Laufen wie mit einem herkömmlichen Sportschuh ermöglicht. Es ist aber auch möglich, an der Sohle oder in Rillen, Nuten oder dergleichen Ausnehmungen der Sohle als Führungseinrichtungen kreisbogenförmig verlaufende Schienen oder Bügel vorzusehen, deren Enden an der Sohle oder bevorzugt in der Sohle verankert sind, und auf diesen Schienen oder Bügeln Träger für die Spikes gleiten zu lassen, wobei diese Träger eine kreisbogenförmige Kontur haben können.

Sind die Führungseinrichtungen Nuten, in denen die Schieber gleiten, können diese an beiden Enden geschlossen sein. Das hat den Vorteil, daß die Schieber gut geschützt und besonders trittfest untergebracht sind. Die Nuten können aber auch an ihrem einen Ende offen sein, so daß der betreffende Schieber jeweils ein Stück weit aus seiner Nut herausgleiten kann. Das hat den Vorteil, daß sich der Schuh unter der Wirkung eines Schwunges um einen größeren Winkel drehen kann, als wenn die Nuten an ihren Enden geschlossen wären. Je nach Ausbildung und Anordnung der Schieber kann der Winkel etwa bis zu 30 ° betragen, bei teleskopisch ausschiebbaren Schiebern sogar noch etwas mehr. Aber bereits die kleineren Winkel, welche bei beidseitig geschlossenen Nuten möglich sind, führen zu einer erheblichen Entlastung des Sportlers.

In einer weiteren bevorzugten Ausführungsform der Erfindung ist der Träger für die Spikes abnehmbar am Sportschuh angebracht. Das ermöglicht es, einen Sportschuh nach Wahl mit oder ohne erfindungsgemäße Ausrüstung zu benutzen. Zum Beispiel ist es auf diese Weise möglich, die bewegbaren Träger mit Spikes dann am Golfschuh anzubringen, wenn man auf der Driving Range viele Male wiederholt einen Abschlag übt, was beim Benutzen eines herkömmlichen Golfschuhs eine besondere Belastung für Bänder und Gelenke des Golfspielers darstellt, die durch die erfindungsgemäße Ausrüstung des Golfschuhs gemindert werden kann. Für ein Turnier kann die erfindungsgemäße Ausrüstung jedoch vom Golfschuh abgenommen werden. Da sich der Träger von der Führungseinrichtung geführt längs eines Kreisbogens bewegt, erfolgt seine Bewegung um eine Achse, welche als körperliche Schwenkachse für den Träger ausgebildet sein kann. Eine solche körperliche Schwenkachse eignet sich gut als Führungseinrichtung oder als Bestandteil einer Führungseinrichtung für den Träger. An einer solchen körperlichen Schwenkachse oder mittels einer solchen körperlichen Schwenkachse kann der Träger an der Sohle des Sportschuhs angebracht sein. Zum Beispiel ist es möglich, als Träger eine Platte zu verwenden, welche mittels eines Gewindebolzens als Achse an der Unterseite der Sohle befestigt ist. Dieser Gewindebolzen kann in eine Gewindebuchse geschraubt sein, welche in die Sohle eingebettet ist, insbesondere im Mittelfußbereich. Weitere Führungseinrichtungen, zum Beispiel in Gestalt einer hinterschnittenen Nut oder eines Bügels, können an der Sohle im Bereich der Schuhspitze angeordnet sein, um einen vorderen Rand eines Trägers aufzunehmen und zu führen und können im Bereich der Ferse an der Sohle angeordnet sein, um ein hinteres Ende eines Trägers aufzunehmen und zu führen.

Eine andere Möglichkeit besteht darin, den oder die Träger und die zugehörigen Führungseinrichtungen an einer Halterung vorzusehen, welche ihrerseits abnehmbar am Sportschuh, insbesondere an dessen Sohle angebracht ist. Die Halterung kann zu diesem Zweck eine oder mehrere Klemmeinrichtungen aufweisen, mit denen sie an den Sportschuh klemmbar ist, zum Beispiel mit Hilfe von Klemmbacken, welche die Sohle von der Seite her zwischen sich einspannen können. Eine weitere Möglichkeit, die Halterung am Sportschuh anzubringen, besteht darin, sie an den Sportschuh anzuschnallen. Eine weitere Möglichkeit der Befestigung der Halterung besteht darin, die Halterung mit einer Aufnahmeinrichtung zu versehen, auf welche man den Sportschuh aufsetzen und durch Druck von oben fest einrasten kann, zum Beispiel nach Art einer Skibindung, in welche man von oben her einsteigt, und den Schuh niederdrückt und einrastet.

Bei einem abnehmbaren Träger ist es von Vorteil, eine Rückholfeder so anzuordnen, dass sie den Mittelpunkt umgibt, um welchen der Träger verschwenkbar ist.

Ein erfindungsgemäßer Sportschuh kann nicht nur zum Golfen verwendet werden, sondern auch bei anderen Sportarten, bei welchen Schwungbewegungen auszuführen und abzufangen sind, z.B. beim Baseballspielen, beim Tennisspielen, beim Rasenhockeyspielen und beim Fußballspielen. Fußballschuhe haben Stollen, welche Körperdrehungen des Fußballspielers einen Widerstand entgegensetzen, der bei dem hohen Körpereinsatz, den Fußballspieler erbringen, hohe Belastungen der Knie- und Fußgelenke zur Folge hat. Bringt man die Stollen an den Fußballschuhen in erfindungsgemäßer Weise an, so daß sie bogenförmig hin- und herbewegbar sind, dann vermindern sich die Belastungen der Gelenke und es werden Kreuzbandrisse, die eine typische Folge von Überbelastungen bei Drehbewegungen sind, vermieden.

Dabei kann der Sportschuh, was vorteilhaft ist, mit einem federbelasteten Auslösemechanismus versehen sein, der eine Auslöseschwelle für die bogenförmige Bewegung der Stollen oder anderer Eingriffselemente hat.

Ausführungsbeispiele der Erfindung sind in den beigefügten Zeichnungen dargestellt.
- Figur 1: zeigt einen erfindungsgemäßen Sportschuh mit Blick auf die Sohle,
- Figur 2: zeigt den Schnitt A-A durch die Sohle des in Figur 1 dargestellten Schuhs,
- Figur 3: zeigt den Schnitt B-B durch die Sohle des in Figur 1 dargestellten Schuhs,
- Figur 4: zeigt ein abgewandeltes Ausführungsbeispiel eines Sportschuhs in einer Darstellung entsprechend der Figur 1,
- Figur 5: zeigt einen Schnitt entsprechend der Figur 2 durch eine Sohle mit einer Rückholfeder,
- Figur 6: zeigt den Horizontalschnitt C-C gemäß Figur 4,
- Figur 7: zeigt ein weiteres Ausführungsbeispiel eines Sportschuhs in einer Darstellung entsprechend der Figur 1, und
- Figur 8: zeigt ein weiteres Ausführungsbeispiel eines Sportschuhs in einer Darstellung entsprechend der Figur 7.

Gleiche oder einander entsprechende Teile sind in den Beispielen mit übereinstimmenden Bezugszeichen bezeichnet.

Der in den Figuren 1 bis 3 dargestellte Sportschuh hat eine Sohle 1, welche als Führungseinrichtungen im Vorderfußbereich vier kreisbogenförmige Nuten 2 bis 5 und im Fersenbereich zwei weitere kreisbogenförmige Nuten 6 und 7 aufweist, welche konzentrisch zueinander angeordnet sind, wobei die Mittelpunkte M, M₅, M₆ zwischen dem Vorderfußbereich und dem Fersenbereich liegen und teilweise zusammenfallen. In jeder Nut 2 bis 7 befindet sich als Träger ein Schieber 12 bis 17, welcher etwas kürzer ist als die zugehörige Nut. Der vorderste Schieber 12 trägt einen Spike 9, alle übrigen Schieber 13 bis 17 tragen jeweils zwei Spikes 9, die jeweils in der Nähe der Enden der Schieber 13 bis 17 angeordnet sind. Zur Aufnahme der Spikes 9 sind in den Schiebern 12 bis 17 Gewindehülsen 10 eingebettet, in welche die Spikes 9 mit einem Gewindefortsatz 11 geschraubt sind.

Die Schieber 12 bis 17 sind in den Nuten 2 bis 7 verschieblich, aber unverlierbar gehalten, indem sie, wie Figur 2 zeigt, nach Art von Nut und Feder miteinander verbunden sind.

Die Schieber 12 bis 17 haben in den Nuten 2 bis 7 eine Ausgangsstellung und eine Endstellung. Die Endstellung ist in Figur 1 dargestellt. In der Ausgangsstellung können sie am gegenüberliegendem Ende der Nut anschlagen, gegebenenfalls an einer vor dem Ende der Nut 2 bis 7 vorgesehenen Rückholfeder. Der Verschiebeweg der Schieber 12 bis 17 zwischen Ausgangsstellung und Endstellung bestimmt den Winkel, um den der Sportschuh durch Einwirkung eines Körperschwunges mitgedreht werden kann. Dieser Verschiebeweg kann in einer Ausführungsform, wie sie in der Figur 4 dargestellt ist, größer sein als im Ausführungsbeispiel in Figur 1.

Bei dem in Figur 4 dargestellten Ausführungsbeispiel sind die Nuten 2 bis 7 nicht an beiden Enden geschlossen, sondern nur an einem Ende. Die Nuten 2 bis 7 sind bis zum Rand der Sohle 1 geführt, und zwar im Vorderfußbereich bis zu dem an der Innenseite des Fußes liegenden Rand, im Fersenbereich bis zu dem an der Außenseite des Fußes liegenden Rand. In ihrer Ausgangsstellung schließen die Schieber 12 bis 15 mit dem schuhinnenseitigen Rand der Sohle 1 bündig ab, während die beiden im Fersenbereich gelegenen Schieber 16 und 17 in ihrer Ausgangsstellung bündig mit dem außenseitigen Rand des Absatzes abschließen. Tritt ein Körperschwung auf, können die Schieber 12 bis 17 zur Seite ein Stück weit aus der Sohle 1 herausgleiten. Sie können in ihre Ausgangsstellung zurückgeführt werden, indem man sie mit dem anderen Fuß zurückstößt. Sie können aber auch durch eine Rückholfeder 19 zurückgeholt werden, für deren Ausbildung in den Figuren 5 und 6 ein Beispiel dargestellt ist:

In der Oberseite des Schiebers 14, befindet sich eine bogenförmige Rille 18, welche zur Laufseite der Sohle 1 geschlossen, aber zum Grund der Nut 4 hin offen ist und in welcher als Rückholfeder 19 eine Wendelfeder angeordnet ist, welche an ihren beiden Enden an einem Stahlseil 20, 21 befestigt ist. An dem Ende des Schiebers 14, welches aus der Nut 4 herausbewegt werden kann, ist eine Platte 22 vorgesehen, an welcher das eine Ende des Seils 21 befestigt ist. Am gegenüberliegenden Ende der Nut 4 ist eine Platte 23 verankert, an welcher das eine Ende des anderen Stahlseils 20 befestigt ist. Dadurch, daß sich die Rückholfeder 19 nicht über die volle Länge des Schiebers 14 erstreckt, ist sie gegen Verschmutzung gut geschützt. Sie wird gespannt, wenn der Schieber 14 infolge eines Körperschwungs aus seiner Nut 4 herausgleitet, und sie holt den Schieber 14 selbsttätig in die Nut 4 zurück, wenn der Spieler den Schuh anhebt.

Konzentrisch zur bogenförmigen Rille 18 verläuft neben dieser im Schieber 16 eine weitere Rille 26, welche am einen Ende offen und am anderen Ende unter Bildung eines Anschlags 25 geschlossen ist, welcher beim Herausschieben des Schiebers 16 aus der Nut 6 schließlich gegen einen Anschlag 24 schlägt, welcher durch einen Nocken gebildet ist, welcher von der Sohle in die Nut 6 ragt.

In dem in Figur 7 dargestellten Ausführungsbeispiel ist eine Halterung 27 an der Unterseite der Sohle 1 drehbar befestigt. Zu diesem Zweck ist im Bereich zwischen dem Mittelfuß und der Ferse in die Sohle eine Gewindebuchse eingebettet, in welche ein Gewindebolzen 28 geschraubt ist, welcher mit Hilfe einer Unterlegscheibe 29 die Halterung 27 an der Sohle 1 festhält, so dass diese um den Gewindebolzen 28 drehbar ist. Die Halterung 27 hat zwei sich in Längsrichtung der Schuhsohle 1 erstreckende Arme 27a und 27b, an welchen Querträger 30, 31, 32 und 33 befestigt sind, welche ihrerseits Spikes 9 tragen. Das vordere Ende des Arms 27b greift unter einen Bügel 34, dessen Enden 35 in die Sohle 1 eingebettet sind. Zwischen der Sohle 1 und dem Bügel 34 ist das vordere Ende der Halterung 27 geführt. Im Bereich der Ferse taucht der Querträger 33 mit seinen beiden Enden jeweils in eine Ausnehmung 36 ein, welche in der Sohle 1 vorgesehen und durch ein an der Sohle 1 befestigtes Abdeckblech 37 abgedeckt ist, welches in der Darstellung der Figur 7 über einer der Ausnehmungen 36 weggebrochen und von der anderen Ausnehmung 36 völlig entfernt ist, um eine darunterliegende Rückholfeder 19 sichtbar zu machen, welche auf das in die Ausnehmung 36 eintauchende Ende des Querträgers 33 einwirkt. Egal, in welche Richtung der Träger 27 beim Auftreten eines Körperschwunges verdreht wird, eine der beiden Rückholfedern 19 wird dabei komprimiert und kann die Halterung 27 in ihre Ausgangslage zurückstellen, wenn der Fuß angehoben wird.

Die dargestellten Schuhe eignen sich besonders als Golfschuhe. Nicht beide Schuhe eines Golfschuhpaares müssen erfindungsgemäß ausgebildet sein. Bei einem Linkshänder genügt es, wenn der rechte Schuh erfindungsgemäß ausgebildet ist, bei einem Rechtshänder genügt es, wenn der linke Schuh erfindungsgemäß ausgebildet ist.

Das in Figur 8 dargestellte Ausführungsbeispiel unterscheidet sich von dem in Figur 7 dargestellten Ausführungsbeispiel, dass der Arm 27a der um einen Bolzen 28 verschwenkbar gelagerten Halterung 27 im Bereich der Ferse in einen plattenförmigen Träger 38 übergeht und dass der Arm 27b der Halterung 27 in einen plattenförmigen Träger 39 übergeht, welcher sich im Bereich des Mittel- und Vorderfußes befindet. Das hintere Ende des hinteren Trägers 38 und das vordere Ende des vorderen Trägers 39 greifen jeweils in einen Führungsspalt ein, welcher zwischen dem Absatz des Sportschuhs und einem am Absatz befestigten Bügel 40, beziehungsweise im Bereich des Vorderfußes zwischen der Sohle und einem an der Sohle des Sportschuhs befestigten Bügel 41 besteht. Die beiden Bügel 40 und 41 können zum Beispiel aus Blech oder aus Kunststoff geformt sein. Die Bügel 40 und 41 können einen die Schwenkbewegung der Halterung 27 begrenzenden Anschlag aufweisen, müssen einen solchen Anschlag jedoch nicht aufweisen. Der z. B. als Gewindebolzen ausgebildete Bolzen 28 ist von einer kräftigen Spiralfeder 42 umgeben, welche mit ihrem inneren Ende an dem Bolzen 28 oder an einer den Bolzen aufnehmenden, in der Sohle verankerten Buchse festgelegt ist und die mit ihrem äußeren Ende an einem Befestigungsteil 43 festgelegt ist, welches sich an der Halterung 27 befindet und z. B. ein gegen die Sohle gerichteter Stift sein kann. Die Spiralfeder ist so angeordnet, dass sie die Halterung in ihrer in Figur 8 dargestellten Mittelstellung hält, wenn die Spiralfeder keine Rückstellkräfte ausübt. Wird die Halterung im Uhrzeigersinn oder entgegen dem Uhrzeigersinn aus ihrer Mittellage ausgelenkt, erzeugt die Spiralfeder 42 eine Rückstellkraft, welche die Halterung in ihre Mittelstellung zurückzutreiben sucht. Die plattenförmigen Träger 38 und 39 tragen Eingriffselemente 9, bei denen es sich um Spikes handeln kann, wenn der Sportschuh als Golfschuh benutzt werden soll, oder bei denen es sich um Stollen handelt, wenn es sich bei dem Sportschuh um einen Fußballschuh handelt.

## Patentansprüche

1. Sportschuh mit einer Sohle, an welcher im Vorderfußbereich nach unten vorspringende Eingriffselemente (9) angebracht sind, welche mehr oder weniger tief in eine Grasnarbe oder in den Erdboden eindringen, wobei die Eingriffselemente (9) oder die für deren Anbringung vorgesehenen Einrichtungen (10) jeweils längs eines Bogens, insbesondere längs eines Kreisbogens, hin- und herbewegbar geführt und gehalten sind, **dadurch gekennzeichnet, daß** der Krümmungsmittelpunkt (M, M₅, M₆, 28) des jeweiligen Bogens zwischen dem Absatz oder Fersenbereich und dem Vorderfußbereich des Sportschuhs angeordnet ist.

2. Sportschuh nach Anspruch **1, dadurch gekennzeichnet, dass** die Eingriffselemente (9) bzw. die für deren Anbringung vorgesehenen Elemente (10) zwischen einer Ausgangsstellung und einer Endstellung bewegbar sind.

3. Sportschuh nach Anspruch 1 oder 2, **dadurch gekennzeichnet, dass** die Eingriffselemente oder die für deren Anbringung vorgesehenen Einrichtungen (10) auf wenigstens einem Träger (12 bis 17, 30 bis 33) vorgesehen sind, welcher mittels einer Führungseinrichtung (2 bis 7, 28, 34 bis 37) längs des Bogens geführt und gehalten ist.

4. Sportschuh nach Anspruch 3, **dadurch gekennzeichnet, daß** der Träger (12 bis 17, 30 bis 33) zwischen einer Ausgangsstellung und einer Endstellung bewegbar ist.

5. Sportschuh nach Anspruch 3 oder 4, **dadurch gekennzeichnet, daß** der Träger (12 bis 17, 30 bis 33) von der Führungseinrichtung (2 bis 7, 28, 34 bis 37) unverlierbar gehalten ist.

6. Sportschuh nach einem der Ansprüche 3 bis 5, **dadurch gekennzeichnet, daß** der Träger (12 bis 17) ein Schieber ist.

7. Sportschuh nach einem der Ansprüche 3 bis 6, **dadurch gekennzeichnet, daß** die Führungseinrichtung (2 bis 7) eine zu dem Träger (12 bis 17) passende, kreisbogenförmig ausgebildete Nut ist.

8. Sportschuh nach Anspruch 6 und 7, **dadurch gekennzeichnet, daß** der Schieber (12 bis 17) kreisbogenförmig ausgebildet ist.

9. Sportschuh nach einem der Ansprüche 3 bis 8, **dadurch gekennzeichnet, daß** zwei oder mehr als zwei Träger (12 bis 17) vorgesehen sind, welche i.w. konzentrisch angeordnet und jeweils mittels einer eigenen Führungseinrichtung (2 bis 7) gehalten und verschieblich geführt sind.

10. Sportschuh nach Anspruch 9, **dadurch gekennzeichnet, daß** wenigstens ein Träger (12 bis 15) im Bereich des Vorderfußes und wenigstens ein Träger (16, 17) im Bereich der Ferse angeordnet ist.

11. Sportschuh nach einem der Ansprüche 3 bis 10, **dadurch gekennzeichnet, daß** die Führungseinrichtungen (2 bis 7, 28, 34 bis 37) an ihren beiden Enden geschlossen sind, so daß der Weg, den die Träger (12 bis 17, 30 bis 33) zurücklegen können, begrenzt ist.

12. Sportschuh nach einem der Ansprüche 3 bis 10, **dadurch gekennzeichnet, daß** die Führungseinrichtungen (2 bis 7) wenigstens an ihrem einen Ende offen sind, so daß sich der betreffende Träger (12 bis 17) jeweils ein Stück weit über seine Führungseinrichtung (2 bis 7) hinaus bewegen kann.

13. Sportschuh nach Anspruch 12, **dadurch gekennzeichnet, daß** ein zwischen dem Träger (12 bis 17) und seiner Führungseinrichtung (2 bis 7) wirksamer Anschlag (24, 25) vorgesehen ist, an welchem der Träger (12 bis 17) zur Begrenzung der Länge , um welche er sich über die Führungseinrichtung (2 bis 7) hinaus bewegen kann, anschlägt.

14. Sportschuh nach Anspruch 12 oder 13, **dadurch gekennzeichnet, daß** der Träger (12 bis 17) eine Ausgangsstellung hat, in welcher er mit dem Rand der Sohle (1) bündig abschließt.

15. Sportschuh nach Anspruch 14, **dadurch gekennzeichnet, daß** der Träger ein Schieber (12 bis 17) ist, welcher in der Führungseinrichtung (2 bis 7) verschiebbar ist und in seiner Ausgangsstellung die Öffnung der Nut (2 bis 7), durch die hindurch er über den Rand der Sohle (1) hinaus ausschiebbar ist, bündig abschließt.

16. Sportschuh nach einem der Ansprüche 3 bis 15, **dadurch gekennzeichnet, daß** der Träger (12 bis 17) kürzer ist als seine ihn aufnehmende Führungseinrichtung (2 bis 7).

17. Sportschuh nach Anspruch 16, **dadurch gekennzeichnet, daß** der Führungseinrichtung (2 bis 7, 28, 34 bis 37) eine Rückholfeder (19) zugeordnet ist, welche den Träger (12 bis 17, 30 bis 33) in seine Ausgangslage zurückholen kann.

18. Sportschuh nach Anspruch 17, **dadurch gekennzeichnet, dass** die Rückholfeder so angeordnet ist, dass sie den Mittelpunkt des Kreisbogens umgibt.

19. Sportschuh nach einem der Ansprüche 3 bis 18, **dadurch gekennzeichnet, daß** zwischen dem Träger (12 bis 17, 30 bis 33) und seiner Führungseinrichtung (2 bis 7, 28, 34 bis 37) ein Formschluß besteht, durch den er beim Verschieben entlang der Führungseinrichtung (2 bis 7, 28, 34 bis 37) in dieser oder an dieser gehalten ist.

20. Sportschuh nach Anspruch 19, **dadurch gekennzeichnet, daß** die Führungseinrichtungen (2 bis 7) an ihren Längsrändern hinterschnitten ausgebildet sind und daß der zugehörige Träger (12 bis 17) in den Hinterschnitt eingreift.

21. Sportschuh nach Anspruch 20, **dadurch gekennzeichnet, daß** der Träger (12 bis 17) entsprechend den Hinterschnitten der Führungseinrichtung (2 bis 7) gestuft ausgebildet ist.

22. Sportschuh nach einem der Ansprüche 19 bis 21, **dadurch gekennzeichnet, daß** der Träger (12 bis 17) und die Führungseinrichtung (2 bis 7) nach Art einer Nut- und-Feder-Verbindung ineinandergreifen.

23. Sportschuh nach einem der Ansprüche 3 bis 22, **dadurch gekennzeichnet, daß** der Träger (12 bis 17, 30 bis 33) aus einem Kunststoff besteht.

24. Sportschuh nach Anspruch 23, **dadurch gekennzeichnet, daß** der Träger (12 bis 17, 30 bis 33) aus einem Kunststoff mit gleichen oder ähnlichen Eigenschaften besteht wie die Sohle (1) des Sportschuhs.

25. Sportschuh nach einem der Ansprüche 3 bis 24, **dadurch gekennzeichnet, daß** der Träger (30 bis 33) an ihm abnehmbar angebracht ist.

26. Sportschuh nach Anspruch 25, **dadurch gekennzeichnet, dass** der Träger (30 bis 33) an seiner Schwenkachse (28), welche am Mittelpunkt der kreisbogenförmigen Bewegungsbahn des Trägers (30 bis 33) liegt, an der Sohle (1) des Sportschuhs angebracht ist.

27. Sportschuh nach Anspruch 25, **dadurch gekennzeichnet, dass** der Träger (30 bis 33) an einer Halterung (27) vorgesehen sind, welche abnehmbar am Sportschuh angebracht ist.

28. Sportschuh nach Anspruch 27, **dadurch gekennzeichnet, dass** die Halterung eine oder mehrere Klemmeinrichtungen aufweist, mit denen sie an den Sportschuh klemmbar ist.

29. Sportschuh nach Anspruch 27, **dadurch gekennzeichnet, dass** die Halterung an den Sportschuh anschnallbar ist.

30. Sportschuh nach Anspruch 27, **dadurch gekennzeichnet, dass** die Halterung eine Aufnahmeeinrichtung hat, auf welche man den Sportschuh aufsetzen und durch Druck von oben fest einrasten kann.

31. Sportschuh nach den Ansprüchen 1 bis 3 und 6, **dadurch gekennzeichnet, dass** der Schieber (12 bis 17) unverlierbar in einer dazu passenden, kreisbogenförmig ausgebildeten, Nut (2 bis 7) verschieblich gehalten ist.

32. Sportschuh nach Anspruch 31, **dadurch gekennzeichnet, daß** zwei oder mehr als zwei Schieber (12 bis 17) vorgesehen sind, welche i. w. konzentrisch angeordnet und jeweils in einer eigenen Nut (2 bis 7) gehalten und verschieblich sind.

33. Sportschuh nach Anspruch 32, **dadurch gekennzeichnet, daß** wenigstens ein Schieber (12 bis 15) im Bereich des Vorderfußes und wenigstens ein Schieber (16, 17) im Bereich der Ferse angeordnet ist.

34. Sportschuh nach einem der Ansprüche 31 bis 33, **dadurch gekennzeichnet, daß** die Nuten (2 bis 7) an ihren beiden Enden geschlossen sind.

35. Sportschuh nach einem der Ansprüche 31 bis 33, **dadurch gekennzeichnet, daß** die Nuten (2 bis 7) an ihrem einen Ende offen sind, so daß der betreffende Schieber (12 bis 17) jeweils ein Stück weit aus seiner Nut (2 bis 7) herausgleiten kann.

36. Sportschuh nach Anspruch 35, **dadurch gekennzeichnet, daß** zwischen dem jeweiligen Schieber (12 bis 17) und seiner Nut (2 bis 7) ein Anschlag (24, 25) vorgesehen ist, an welchem der Schieber (12 bis 17) zur Begrenzung der Länge, um welche er aus der Nut (2 bis 7) herausgleiten kann, anschlägt.

37. Sportschuh nach Anspruch 35 oder 36, **dadurch gekennzeichnet, daß** der jeweilige Schieber (12 bis 17) in seiner Ausgangsstellung die Öffnung der Nut (2 bis 7), durch die hindurch er über den Rand der Sohle (1) hinaus ausschiebbar ist, bündig abschließt.

38. Sportschuh nach einem der Ansprüche 31 bis 37, **dadurch gekennzeichnet, daß** der jeweilige Schieber (12 bis 17) kürzer ist als seine ihn aufnehmende Nut (2 bis 7).

39. Sportschuh nach Anspruch 38, **dadurch gekennzeichnet, daß** in jeder Nut (2 bis 7) eine Rückholfeder (19) vorgesehen ist, welche den jeweiligen Schieber (12 bis 17) in seine Ausgangslage zurückholen kann.

40. Sportschuh nach einem der Ansprüche 31 bis 39, **dadurch gekennzeichnet, daß** zwischen Nut (2 bis 7) und Schieber (12 bis 17) ein Formschluß besteht, durch den er beim Verschieben in der Nut (2 bis 7) in dieser gehalten ist.

41. Sportschuh nach Anspruch 40, **dadurch gekennzeichnet, daß** die Nuten (2 bis 7) an ihren beiden Längsrändern hinterschnitten ausgebildet sind und daß der zugehörige Schieber (12 bis 17) in den Hinterschnitt eingreift.

42. Sportschuh nach Anspruch 41, **dadurch gekennzeichnet, daß** der Schieber (12 bis 17) entsprechend den Hinterschnitten der Nut (2 bis 7) gestuft ausgebildet ist.

43. Sportschuh nach einem der Ansprüche 40 bis 42, **dadurch gekennzeichnet, daß** Schieber (12 bis 17) und Nut (2 bis 7) nach Art einer Nut- und Feder-Verbindung ineinandergreifen.

44. Sportschuh nach den Ansprüchen 31 bis 43, **dadurch gekennzeichnet, daß** die Schieber (12 bis 17) aus einem Kunststoff bestehen.

45. Sportschuh nach Anspruch 44, **dadurch gekennzeichnet, daß** der Schieber (12 bis 17) aus einem Kunststoff mit gleichen oder ähnlichen Eigenschaften besteht wie die übrige Sohle (1) des Sportschuhs.

46. Sportschuh nach Anspruch 1 oder 2, **dadurch gekennzeichnet, dass** den Eingriffselementen (9) oder den für deren Anbringung vorgesehenen Einrichtungen (10) eine Rückholfeder (19) zugeordnet ist.

47. Sportschuh nach Anspruch 46, **dadurch gekennzeichnet, dass** die Rückholfeder so angeordnet ist, dass sie den Mittelpunkt des Kreisbogens umgibt.

48. Sportschuh nach einem der vorstehenden Ansprüche, **dadurch gekennzeichnet, daß** der Krümmungsmittelpunkt (M, M₅, M₆, 28) zwischen dem Absatz oder Fersenbereich und dem Mittelfußbereich des Sportschuhs angeordnet ist.

49. Sportschuh nach einem der vorstehenden Ansprüche, **dadurch gekennzeichnet, daß** der Krümmungsmittelpunkt (M, M₅, M₆, 28) dort liegt, wo die Wölbung der Fußsohle eines gesunden Fußes ihren Zenith hat.

50. Sportschuh nach Anspruch 3, **dadurch gekennzeichnet, daß** für alle außerhalb des Fersenbereiches vorgesehenen Eingriffselemente (9) ein gemeinsamer Träger (39) vorgesehen ist, insbesondere eine Platte.

51. Sportschuh nach Anspruch 3, **dadurch gekennzeichnet, daß** für alle innerhalb des Fersenbereiches vorgesehenen Eingriffselemente (9) ein gemeinsamer Träger (38) vorgesehen ist, insbesondere eine Platte.

52. Sportschuh nach Anspruch 50 und 51, **dadurch gekennzeichnet, daß** die beiden Träger (38, 39) eine gemeinsame Schwenkachse (28) haben.

53. Sportschuh nach Anspruch 52, **dadurch gekennzeichnet, daß** die beiden Träger (38, 39) an der gemeinsamen Schwenkachse (28) angebracht sind.

54. Sportschuh nach Anspruch 53, **dadurch gekennzeichnet, daß** die beiden Träger (38, 39) eine Baueinheit bilden.

55. Sportschuh nach einem der vorstehenden Ansprüche, **dadurch gekennzeichnet, dass** die Eingriffselemente (9) austauschbar angebracht sind.

56. Verwendung eines Sportschuhs nach einem der vorstehenden Ansprüche als Golfschuh.

## Claims

1. Sports shoe having a sole on which downwardly projecting ground-engaging elements (9) are mounted in the region of the forefoot that penetrate more or less deeply into the turf or into the ground, wherein the ground-engaging elements (9), or the means (10) provided for mounting them, are each guided and held to move forward and backward along an arc, especially an arc of a circle, **characterized in that** the center of curvature (M, M₅, M₆, 28) of each arc is located between the heel or heel portion and the forefoot portion of the sports shoe..

2. The sports shoe as defined in Claim 1, **characterized in that** the ground-engaging elements (9), or the elements (10) provided for mounting them, can be moved between a starting position and an end position.

3. The sports shoe as defined in Claim 1 or Claim 2, **characterized in that** the ground-engaging elements (9), or the means (10) provided for mounting them, are provided on at least one support (12 to 17, 30 to 33) which is guided and held by guide means (2 to 7, 28, 34 to 37) to move along the arc.

4. The sports shoe as defined in Claim 3, **characterized in that** the support (12 to 17, 30 to 33) can be moved between a starting position and an end position.

5. The sports shoe as defined in Claim 3 or Claim 4, **characterized in that** the support (12 to 17, 30 to 33) is held undetachably by the guide means (2 to 7, 28, 34 to 37).

6. The sports shoe as defined in any of claims 3 to 5, **characterized in that** the support (12 to 17) is a slide.

7. The sports shoe as defined in any of claims 3 to 6, **characterized in that** the guide means (2 to 7) is an arc-shaped groove that matches the support (12 to 17).

8. The sports shoe as defined in Claims 6 and 7, **characterized in that** the slide (12 to 17) is shaped in the form of an arc of a circle.

9. The sports shoe as defined in any of claims 3 to 8, **characterized in that** two or more than two supports (12 to 17) are provided, which are arranged in substantially concentric form and each of which is held and slidably guided by separate guide means (2 to 7).

10. The sports shoe as defined in Claim 9, **characterized in that** at least one support (12 to 15) is arranged in the region of the forefoot, and at least one support (16, 17) is arranged in the region of the heel.

11. The sports shoe as defined in any of claims 3 to 10, **characterized in that** the guide means (2 to 7, 28, 34 to 37) are closed on both ends thereof so that the path of movement of the supports (12 to 17, 30 to 33) is limited.

12. The sports shoe as defined in any of claims 3 to 10, **characterized in that** the guide means (2 to 7) are open on at least one of their ends so that the respective support (12 to 17) can move a certain length out of its guide means (2 to 7).

13. The sports shoe as defined in Claim 12, **characterized by** a stop (24, 25) which acts between the support (12 to 17) and its guide means (2 to 7) and against which the support (12 to 17) abuts in order to limit the length by which it can move out of the guide means (2 to 7).

14. The sports shoe as defined in Claim 11 or Claim 13, **characterized in that** the support (12 to 17) has a starting position in which it ends flush with the edge of the sole (1).

15. The sports shoe as defined in Claim 14, **characterized in that** the support is a slide (12 to 17) which is adapted to slide in the guide means (2 to 7) and which in its starting position ends flush with and closes the opening of the groove (2 to 7) through which it can be pushed out beyond the edge of the sole (1).

16. The sports shoe as defined in any of claims 3 to 15, **characterized in that** the support (12 to 17) is shorter than the guide means (2 to 7) in which it is received.

17. The sports shoe as defined in Claim 16, **characterized in that** the guide means (2 to 7, 28, 34 to 37) coacts with a return spring 19 that is capable of returning the support (12 to 17, 30 to 33) to its starting position.

18. The sports shoe as defined in Claim 17, **characterized in that** the return spring is arranged in such a way that it embraces the center point of the arc of a circle.

19. The sports shoe as defined in any of claims 13 to 18, **characterized in that** a positive connection exists between the support (12 to 17, 30 to 33) and its guide means (2 to 7, 28, 34 to 37), by means of which it is retained in or on the guide means (2 to 7, 28, 34 to 37) during displacement along the latter.

20. The sports shoe as defined in Claim 19, **characterized in that** the guide means (2 to 7) are undercut along their longitudinal edges and that the respective support (12 to 17) engages the undercut.

21. The sports shoe as defined in Claim 20, **characterized in that** the support (12 to 17) has a stepped design, matching the undercuts of the guide means (2 to 7).

22. The sports shoe as defined in any of claims 19 to 21, **characterized in that** the support (12 to 17) and the guide means (2 to 7) engage each other in the way of a groove-and-tongue connection.

23. The sports shoe as defined in any of claims 3 to 22, **characterized in that** the support (12 to 17, 30 to 33) is made from a plastic material.

24. The sports shoe as defined in Claim 23, **characterized in that** the support (12 to 17, 30 to 33) is made from a plastic material having the same or similar properties as the sole (1) of the sports shoe.

25. The sports shoe as defined in any of claims 3 to 24, **characterized in that** the support (30 to 33) is mounted on the shoe detachably.

26. The sports shoe as defined in Claim 25, **characterized in that** the support (30 to 33) is mounted on the sole (1) of the sports shoe at its center of rotation (28) which coincides with the center point of the arc-shaped path of movement of the support (30 to 33).

27. The sports shoe as defined in Claim 25, **characterized in that** the support (30 to 33) is provided on a holder (27) which is detachably mounted on the sports shoe.

28. The sports shoe as defined in Claim 27, **characterized in that** the holder comprises one or more clamping means by which it can be clamped onto the sports shoe.

29. The sports shoe as defined in Claim 27, **characterized in that** the holder can be fastened on the sports shoe by buckles.

30. The sports shoe as defined in Claim 27, **characterized in that** the holder comprises receiving means on which the sports shoe can be placed and firmly locked by application of pressure from above.

31. Sports shoe as defined in any of Claims 1 to 3 and 6, **characterized in that** the slide (12 to 17) is undetachably held in a matching arc-shaped groove (2 to 7) to slide between a starting position and an end position.

32. The sports shoe as defined in Claim 31, **characterized in that** two or more than two supports (12 to 17) are provided, which are arranged in substantially concentric form and each of which is held in a separate groove (2 to 7) in sliding relationship.

33. The sports shoe as defined in Claim 32, **characterized in that** at least one slide (12 to 15) is arranged in the region of the forefoot, and at least one slide (16, 17) is arranged in the region of the heel.

34. The sports shoe as defined in any of claims 31 to 33, **characterized in that** the grooves (2 to 7) are closed on both ends thereof.

35. The sports shoe as defined in any of claims 31 to 33, **characterized in that** the grooves (2 to 7) are open on one of their ends so that the respective slide (12 to 17) can move a certain length out of its groove (2 to 7).

36. The sports shoe as defined in Claim 35, **characterized by** a stop (24, 25) provided between the respective slide (12 to 17) and its groove (2 to 7), against which the slide (12 to 17) abuts in order to limit the length by which it can move out of the groove (2 to 7).

37. The sports shoe as defined in Claim 35 or Claim 36, **characterized in that** in its starting position the respective slide (12 to 17) ends flush with and closes the opening of the groove (2 to 7) through which it can be pushed out beyond the edge of the sole (1).

38. The sports shoe as defined in any of claims 31 to 37, **characterized in that** the respective slide (12 to 17) is shorter than the groove (2 to 7) in which it is received.

39. The sports shoe as defined in Claim 38, **characterized in that** a return spring (19) is arranged in each groove (2 to 7) which spring is adapted to return the respective slide (12 to 17) to its starting position.

40. The sports shoe as defined in any of claims 31 to 39, **characterized in that** a positive connection exists between the groove (2 to 7) and the slide (12 to 17), by which it is retained in the groove (2 to 7) during displacement in it.

41. The sports shoe as defined in Claim 40, **characterized in that** the grooves (2 to 7) are undercut along their longitudinal edges and that the respective slide (12 to 17) engages the undercut.

42. The sports shoe as defined in Claim 41, **characterized in that** the slide (12 to 17) is stepped to match the undercuts of the groove (2 to 7).

43. The sports shoe as defined in any of claims 40 to 42, **characterized in that** the slide (12 to 17) and the groove (2 to 7) engage each other in the way of a groove-and-tongue connection.

44. The sports shoe as defined in any of claims 31 to 43, **characterized in that** the slide (12 to 17) is made from a plastic material.

45. The sports shoe as defined in Claim 44, **characterized in that** the slide (12 to 17) consists of a plastic material having the same or similar properties as the remaining sole (1) of the sports shoe.

46. The sports shoe as defined in Claim 1 or 2, **characterized in that** the ground-engaging elements (9), or the means (10) provided for mounting them, coact with a return spring (19).

47. The sports shoe as defined in Claim 46, **characterized in that** the return spring is arranged in such a way that it embraces the center point of the arc of a circle.

48. The sports shoe as defined in any of the preceding claims, **characterized in that** the center of curvature (M, M₅, M₆, 28) of the arc is located between the heel or heel portion and the metatarsal portion of the sports shoe.

49. The sports shoe as defined in any of the preceding Claims, **characterized in that** the center of curvature (M, M₅, M₆, 28) of the arc is located at a point where the arch of the sole of the foot has its zenith.

50. The sports shoe as defined in Claim 3, **characterized in that** a common support (39), especially a plate, is provided for all engaging elements (9) outside the heel portion.

51. The sports shoe as defined in Claim 3, **characterized in that** a common support (38), especially a plate, is provided for all engaging elements (9) within the heel portion.

52. The sports shoe as defined in Claims 50 and 51, **characterized in that** the two supports (38, 39) have a common pivot axis (28).

53. The sports shoe as defined in Claim 52, **characterized in that** the two supports (38, 39) are arranged on the common pivot axis (28).

54. The sports shoe as defined in Claim 53, **characterized in that** the two supports (38, 39) form a single unit.

55. The sports shoe as defined in any of the preceding Claims, **characterized in that** ground-engaging elements (9) are mounted in an exchangeable fashion.

56. Use of a sports shoe as defined in any of the preceding Claims as a golf shoe.

## Revendications

1. Chaussure de sport comprenant une semelle sur laquelle sont appliqués, dans la zone avant du pied, des éléments (9) procurant une adhérence en faisant saillie vers le bas, qui pénètrent plus ou moins profondément dans une couche de gazon ou dans un sol en terre, les éléments (9) procurant une adhérence ou bien les mécanismes (10) prévus pour leur application étant guidés et maintenus respectivement dans un mouvement alternatif le long d'un arc, en particulier le long d'un arc de cercle, **caractérisée en ce que** le centre de courbure (M, M₅, M₆, 28) de chaque arc est disposé entre le talon ou la zone du talon et la zone avant du pied de la chaussure de sport.

2. Chaussure de sport selon la revendication 1, **caractérisée en ce que** les éléments (9) procurant une adhérence respectivement les éléments (10) prévus pour leur application sont mobiles entre une position de départ et une position finale.

3. Chaussure de sport selon la revendication 1 ou 2, **caractérisée en ce que** les éléments procurant une adhérence ou bien les mécanismes (10) prévus pour leur application sont prévus sur au moins un support (12 à 17, 30 à 33) qui est guidé et maintenu au moyen d'un mécanisme de guidage (2 à 7, 28, 34 à 37) le long de l'arc.

4. Chaussure de sport selon la revendication 3, **caractérisée en ce que** le support (12 à 17, 30 à 33) est mobile entre une position de départ et une position finale.

5. Chaussure de sport selon la revendication 3 ou 4, **caractérisée en ce que** le support (12 à 17, 30 à 33) est maintenu d'une façon telle qu'il ne peut se perdre par le mécanisme de guidage (2 à 7, 28, 34 à 37).

6. Chaussure de sport selon l'une quelconque des revendications 3 à 5, **caractérisée en ce que** le support (12 à 17) est un coulisseau.

7. Chaussure de sport selon l'une quelconque des revendications 3 à 6, **caractérisée en ce que** le mécanisme de guidage (2 à 7) est une rainure réalisée en forme d'arc de cercle, de façon à épouser la forme du support (12 à 17).

8. Chaussure de sport selon les revendications 6 et 7, **caractérisée en ce que** le coulisseau (12 à 17) est réalisé en forme d'arc de cercle.

9. Chaussure de sport selon l'une quelconque des revendications 3 à 8, **caractérisée en ce qu'**on prévoit deux supports ou plus de deux supports (12 à 17) qui sont disposés essentiellement en position concentrique et qui sont respectivement maintenus et guidés en coulissement au moyen d'un dispositif de guidage propre (2 à 7).

10. Chaussure de sport selon la revendication 9, **caractérisée en ce qu'**au moins un support (12 à 15) est disposé dans la zone avant du pied et au moins un support (16, 17) est disposé dans la zone du talon.

11. Chaussure de sport selon l'une quelconque des revendications 3 à 10, **caractérisée en ce que** les mécanismes de guidage (2 à 7, 28, 34 à 37) sont fermés à leurs deux extrémités, si bien que la distance que peuvent parcourir les supports (12 à 17, 30 à 33) est limitée.

12. Chaussure de sport selon l'une quelconque des revendications 3 à 10, **caractérisée en ce que** les mécanismes de guidage (2 à 7) sont ouverts à au moins une de leurs extrémités, si bien que le support correspondant (12 à 17) est à même de se déplacer respectivement sur une certaine distance au-delà de son mécanisme de guidage (2 à 7).

13. Chaussure de sport selon la revendication 12, **caractérisée en ce qu'**on prévoit une butée (24, 25) agissant entre le support (12 à 17) et son mécanisme de guidage (2 à 7), contre laquelle vient buter le support (12 à 17) afin de limiter l'étendue de la distance sur laquelle il peut se déplacer au-delà du mécanisme de guidage (2 à 7).

14. Chaussure de sport selon la revendication 12 ou 13, **caractérisée en ce que** le support (12 à 17) possède une position de départ dans laquelle il vient s'arrêter en affleurant le bord de la semelle.

15. Chaussure de sport selon la revendication 14, **caractérisée en ce que** le support est un coulisseau (12 à 17) qui est à même de se déplacer dans le mécanisme de guidage (2 à 7) et qui, dans sa position de départ ferme en l'affleurant l'ouverture de la rainure (2 à 7) à travers laquelle il peut se déplacer au-delà du bord de la semelle (1).

16. Chaussure de sport selon l'une quelconque des revendications 3 à 15, **caractérisée en ce que** le support (12 à 17) est plus court que son mécanisme de guidage (2 à 7) dans lequel il vient se loger.

17. Chaussure de sport selon la revendication 16, **caractérisée en ce qu'**un ressort de rappel (19) est attribué au mécanisme de guidage (2 à 7, 28, 34 à 37), qui est en mesure de ramener le support (12 à 17, 30 à 33) dans sa position de départ.

18. Chaussure de sport selon la revendication 17, **caractérisée en ce que** le ressort de rappel est disposé de telle sorte qu'il entoure le centre de l'arc de cercle.

19. Chaussure de sport selon l'une quelconque des revendications 3 à 18, **caractérisée en ce qu'**un engagement par complémentarité de forme existe entre le support (12 à 17, 30 à 33) et son mécanisme de guidage (2 à 7, 28, 34 à 37) par lequel, lors de son déplacement le long du mécanisme de guidage (2 à 7, 28, 34 à 37) il est maintenu dans ou contre ce dernier.

20. Chaussure de sport selon la revendication 19, **caractérisée en ce que** les mécanismes de guidage (2 à 7) sont réalisés avec une contre-dépouille le long de leur bords longitudinaux et **en ce que** le support correspondant (12 à 17) vient s'insérer dans la contre-dépouille.

21. Chaussure de sport selon la revendication 20, **caractérisée en ce que** le support (12 à 17) est réalisé avec un gradin de manière correspondante aux contre-dépouilles du mécanisme de guidage (2 à 7).

22. Chaussure de sport selon l'une quelconque des revendications 19 à 21, **caractérisée en ce que** le support (12 à 17) et le mécanisme de guidage (2 à 7) viennent s'engrener l'un ou l'autre à la manière d'une liaison du type à rainure et ressort.

23. Chaussure de sport selon l'une quelconque des revendications 3 à 22, **caractérisée en ce que** le support (12 à 17, 30 à 33) est constitué d'une matière synthétique.

24. Chaussure de sport selon la revendication 23, **caractérisée en ce que** le support (12 à 17, 30 à 33) est constitué d'une matière synthétique possédant des propriétés identiques ou analogues à celles de la semelle (1) de la chaussure de sport.

25. Chaussure de sport selon l'une quelconque des revendications 3 à 24, **caractérisée en ce que** le support (30 à 33) vient s'y appliquer de manière amovible.

26. Chaussure de sport selon la revendication 25, **caractérisée en ce que** le support (30 à 33) vient s'appliquer, le long de son axe de pivotement (28) qui est situé au centre de la voie de déplacement du support (30 à 33) en forme d'arc de cercle, contre la semelle (1) de la chaussure de sport.

27. Chaussure de sport selon la revendication 25, **caractérisée en ce que** le support (30 à 33) est prévu contre un dispositif de fixation (27) qui est appliqué de manière amovible sur la chaussure de sport.

28. Chaussure de sport selon la revendication 27, **caractérisée en ce que** le dispositif de fixation présente un ou plusieurs mécanismes de serrage avec lesquels il peut être serré contre la chaussure de sport.

29. Chaussure de sport selon la revendication 27, **caractérisée en ce que** le dispositif de fixation peut être attaché à la chaussure de sport.

30. Chaussure de sport selon la revendication 27, **caractérisée en ce que** le dispositif de fixation possède un mécanisme de réception sur lequel on peut poser la chaussure de sport et auquel, en exerçant une pression à partir du haut, on peut l'encliqueter fermement.

31. Chaussure de sport selon l'une quelconque des revendications 1 à 3 et 26, **caractérisée en ce que** le coulisseau (12 à 17) est maintenu en coulissement, de façon à l'empêcher de se perdre, dans une rainure (2 à 7) réalisée en forme d'arc de cercle, conçue à cet effet.

32. Chaussure de sport selon la revendication 31, **caractérisée en ce qu'**on prévoit deux coulisseaux ou plus de deux coulisseaux (12 à 17) qui sont disposés essentiellement en position concentrique et qui sont respectivement maintenus et guidés en coulissement dans une rainure propre (2 à 7).

33. Chaussure de sport selon la revendication 32, **caractérisée en ce qu'**au moins un coulisseau (12 à 15) est disposé dans la zone avant du pied et au moins un coulisseau (16, 17) est disposé dans la zone du talon.

34. Chaussure de sport selon l'une quelconque des revendications 31 à 33, **caractérisée en ce que** les rainures (2 à 7) sont fermées à leurs deux extrémités.

35. Chaussure de sport selon l'une quelconque des revendications 31 à 33, **caractérisée en ce que** les rainures (2 à 7) sont ouvertes à une de leurs extrémités, si bien que le coulisseau correspondant (12 à 17) est à même de se déplacer respectivement sur une certaine distance par glissement hors de sa rainure (2 à 7).

36. Chaussure de sport selon la revendication 35, **caractérisée en ce qu'**on prévoit une butée (24, 25) agissant entre le coulisseau respectif (12 à 17) et sa rainure (2 à 7), contre laquelle vient buter le coulisseau (12 à 17) afin de limiter l'étendue de la distance sur laquelle il peut se déplacer par glissement hors de la rainure (2 à 7).

37. Chaussure de sport selon la revendication 35 ou 36, **caractérisée en ce que** le coulisseau respectif (12 à 17), dans sa position de départ, ferme en l'affleurant l'ouverture de la rainure (2 à 7) à travers laquelle il peut se déplacer au-delà du bord de la semelle (1).

38. Chaussure de sport selon l'une quelconque des revendications 31 à 37, **caractérisée en ce que** le coulisseau respectif (12 à 17) est plus court que sa rainure (2 à 7) dans laquelle il vient se loger.

39. Chaussure de sport selon la revendication 16, **caractérisée en ce qu'**on prévoit un ressort de rappel (19) dans chaque rainure (2 à 7), qui est en mesure de ramener le coulisseau respectif (12 à 17) dans sa position de départ.

40. Chaussure de sport selon l'une quelconque des revendications 31 à 39, **caractérisée en ce qu'**un engagement par complémentarité de forme existe entre la rainure (2 à 7) et le coulisseau (12 à 17) par lequel, lors de son déplacement dans la rainure (2 à 7) il est maintenu dans cette dernière.

41. Chaussure de sport selon la revendication 40, **caractérisée en ce que** les rainures (2 à 7) sont réalisées avec une contre-dépouille le long de leur bords longitudinaux et **en ce que** le coulisseau correspondant (12 à 17) vient s'insérer dans la contre-dépouille.

42. Chaussure de sport selon la revendication 41, **caractérisée en ce que** le coulisseau (12 à 17) est réalisé avec un gradin de manière correspondante aux contre-dépouilles de la rainure (2 à 7).

43. Chaussure de sport selon l'une quelconque des revendications 40 à 42, **caractérisée en ce que** le coulisseau (12 à 17) et la rainure (2 à 7) viennent s'engrener l'un ou l'autre à la manière d'une liaison du type à rainure et ressort.

44. Chaussure de sport selon l'une quelconque des revendications 31 à 43, **caractérisée en ce que** les coulisseaux (12 à 17) sont constitués d'une matière synthétique.

45. Chaussure de sport selon la revendication 44, **caractérisée en ce que** le coulisseau (12 à 17) est constitué d'une matière synthétique possédant des propriétés identiques ou analogues à celles du reste de la semelle (1) de la chaussure de sport.

46. Chaussure de sport selon la revendication 1 ou 2, **caractérisée en ce qu'**un ressort de rappel (19) est attribué aux éléments (9) procurant une adhérence ou aux dispositifs (10) prévus pour leur application.

47. Chaussure de sport selon la revendication 46, **caractérisée en ce que** le ressort de rappel est disposé de telle sorte qu'il entoure le centre de l'arc de cercle.

48. Chaussure de sport selon l'une quelconque des revendications précédentes, **caractérisée en ce que** le centre de courbure (M, M₅, M₆, 28) est disposé entre le talon ou la zone du talon et la zone avant du pied de la chaussure de sport.

49. Chaussure de sport selon l'une quelconque des revendications précédentes, **caractérisée en ce que** le centre de courbure (M, M₅, M₆, 28) est disposé à l'endroit où la voûte de la plante d'un pied en bonne santé possède son zénith.

50. Chaussure de sport selon la revendication 3, **caractérisée en ce que**, pour tous les éléments (9) procurant une adhérence, prévus à l'extérieur de la zone du talon, on prévoit un support commun (39), en particulier une plaque.

51. Chaussure de sport selon la revendication 3, **caractérisée en ce que**, pour tous les éléments (9) procurant une adhérence, prévus à l'intérieur de la zone du talon, on prévoit un support commun (39), en particulier une plaque.

52. Chaussure de sport selon les revendications 50 et 51, **caractérisée en ce que** les deux supports (38, 39) possèdent un axe de pivotement commun (28).

53. Chaussure de sport selon la revendication 52, **caractérisée en ce que** les deux supports (38, 39) viennent s'appliquer contre l'axe de pivotement commun (28).

54. Chaussure de sport selon la revendication 53, **caractérisée en ce que** les deux supports (38, 39) forment une unité de construction.

55. Chaussure de sport selon l'une quelconque des revendications précédentes, **caractérisée en ce que** les éléments (9) procurant une adhérence sont appliqués de manière à pouvoir être échangés.

56. Utilisation d'une chaussure de sport selon l'une quelconque des revendications précédentes, à titre de chaussure de golf.
